# EUROPÄISCHE PATENTSCHRIFT

(11) **EP 0 592 387 B1**
(45) Veröffentlichungstag und Bekanntmachung des Hinweises auf die Patenterteilung: **16.07.1997**
(21) Anmeldenummer: 93890191.5
(22) Anmeldetag: 05.10.1993
(51) Int. Cl.: B61F 5/10, B61F 5/24

(54) **Anordnung zur Regelung einer Querfederung zwischen Drehgestell und Wagenkasten eines Schienenfahrzeuges**
System for regulating the transverse suspension between bogie and coach body of railway vehicles
Système de réglage de la suspension transversale entre le bogie et la caisse de véhicules ferroviaires

(30) Priorität: 08.10.1992 AT 1984/92
(43) Veröffentlichungstag der Anmeldung: 13.04.1994
(73) Patentinhaber: Siemens SGP Verkehrstechnik GmbH, 1110 Wien (AT); MANNESMANN REXROTH PNEUMATIK GMBH, 30453 Hannover (DE)
(72) Erfinder: Haigermoser, Andreas, Dr. Dipl.-Ing., A-8042 Graz (AT); Hödl, Hans, Dipl.-Ing., A-8010 Graz (AT); Neurohr, Gerhard, Dipl.-Ing., A-8302 Nestelbach (AT); Teichmann, Martin, A-8010 Graz (AT); Keschwari-Rasti, Mahmud, Dipl.-Ing., D-30890 Barsinghausen (DE); Saffe, Peter, Dr.-Ing., D-31241 Ilsede (DE); Kern, Helmut, A-1100 Wien (AT)
(74) Vertreter: Matschnig, Franz, Dipl.-Ing.

(56) Entgegenhaltungen:
- EP-A- 0 027 869
- EP-A- 0 128 126
- WO-A-89/12565
- WO-A-90/00485
- DE-C- 759 126
- FR-A- 2 100 262
- FR-A- 2 279 598
- GB-A- 2 176 162
- US-A- 4 693 185

## Beschreibung

Die Erfindung betrifft eine Anordnung zur Regelung einer Querfederung zwischen Drehgestell und Wagenkasten eines Schienenfahrzeuges nach dem Oberbegriff des Patentanspruches 1.

Die Querfederung von Schienenfahrzeugen war im allgemeinen nur über die Quersteifigkeit der Sekundärfederung sowie einen progressiven Endanschlag gegeben. Bei gerader Fahrt bietet die Quersteifigkeit der Sekundärfederung eine sehr weiche Federkernlinie. Deswegen sind auch die Rad-Schiene-Kräfte zufolge von Schienenstörungen sehr klein. Bei Kurvenfahrten jedoch wird der Wagenkasten durch die Fliehkraft so weit ausgelenkt, daß er schließlich gegen den Endanschlag gedrückt wird. Die Federkennlinie steigt in diesem Falle steil an, was zur Folge hat, daß höhere Beschleunigungen (Stöße) in den Wagenkasten übertragen werden können. Auch die Rad-Schiene-Kräfte und die damit zusammenhängenden mechanischen Belastungen der Fahrzeuge sowie der Schienen selbst sind dadurch größer.

Aus diesem Grund wurden Querfederungen für Schienenfahrzeuge geschaffen, deren Federrate auch bei hohen, freien Seitenbeschleunigungen klein ist, sodaß auch bei Kurvenfahrten die Massenträgheit ausgenutzt werden kann, um durch die hohe Masse des Wagenkastens und die kleine Federkonstante eine niederfrequente Schwingung zu erzielen.

Beispielsweise ist in der EP-OS 128 126 eine Konstruktion beschrieben, bei welcher der Drehgestellrahmen mit dem Wagenkasten über zwei horizontal wirkende regelbare Federelemente verbunden ist. Überschreitet dabei die Auslenkung zwischen Wagenkasten und Drehgestellrahmen ein gewisses Grenzmaß, wird die vorher offene Verbindung der komprimierten Luftfeder mit der Umgebung abgeschlossen und bei weiterer Auslenkung wird die komprimierte Luftfeder mit einer Druckluftquelle verbunden. Dadurch wird der Druck im Federelement so weit angehoben, bis die resultierende Kraft den Wagenkasten wieder in die Mittenstellung zurückgeführt hat. Kleine Auslenkungen aufgrund von Schienenstörungen bleiben ungeregelt und werden von der Querfederung mit einer flachen Federkennlinie abgefangen, sodaß auch bei Kurvenfahrten die charakteristische Frequenz der Querfederung konstant bleibt.

Da die Zeiten, die zum Aufbauen der die Querbeschleunigung ausgleichenden Kräfte in der Federung sehr gering sind, setzt die Nachregelung des Luftdruckes relativ schnell und hart ein. Darüberhinaus ist durch die Rückführung in die Mittenstellung ein relativ hoher Luftverbrauch gegeben, sodaß die Anlage aufwendiger ausgeführt sein muß. Der letztgenannte Vorteil tritt noch deutlicher zutage, wenn gemäß der bekannten Konstruktion durch ein mit den Federelementen verbundenes Zusatzvolumen die Kennlinie flacher gemacht werden soll, um den Komfort zu erhöhen, da hierbei auch dieses Volumen mit unter Druck stehender Luft aufgefüllt werden muß und diese nach Beendigung der Ausregelung von Querkräften abgeblasen wird.

Die Aufgabe der vorliegenden Erfindung war daher die Schaffung einer Anordnung zur Regelung einer Querfederung, welche Querkräfte weicher aussteuert und damit den Komfort deutlich erhöht, wobei gleichzeitig der Luftverbrauch deutlich verringert werden soll. Kleine Querbewegungen aufgrund von Schienenstörungen sollen dabei mit einer flachen Federkennlinie und der charakteristischen Frequenz der Geradeausfahrt abgefangen werden.

Erfindungsgemäß wird diese Aufgabe durch eine Anordnung nach dem kennzeichnenden Teil des Patentanspruches 1 gelöst.

Gemäß der Erfindung wird als Steuereingang die Relativbewegung des Wagenkastens zum Drehgestell in Querrichtung genommen. Dieser Wert wird mit einem Wegaufnehmer gemessen und an die Steuerung weitergeleitet. Diese gibt nun entsprechend einer vorgegebenen Funktion den Sollwert für die einzuleitende Kraft und damit den Solldruck vor. In den Federelementen wird nun dieser Druck durch eine entsprechende Ansteuerung der Ventile ausgeregelt. Die beschriebene Druckregelung betrifft jedoch nur Querbewegungen aufgrund von statischen bzw. quasi-statischen Kräften, wie sie beispielsweise bei der Kurvendurchfahrt durch die Fliehkraft gegeben sind. Da die Querbewegungen zufolge von auszugleichenden Störungen wesentlich kleiner sind als die maximalen Querbewegungen zwischen Drehgestell und Wagenkasten aufgrund der statischen oder quasi-statischen Kräfte, werden diese kleinen Bewegungen aufgrund von Schienenstörungen nicht ausgesteuert und von der Querfederung mit der flachen Kennlinie der Sekundärfederstufe abgefangen. Für diese Auslenkungen ist somit eine niedrige Steifigkeit der Querfederung realisiert, sodaß eine weiche Schwingung und damit hoher Komfort zu erzielen ist. Die Abhängigkeit des Solldruckes in den Federelementen von der vom Wegmeßsystem ermittelten Auslenkung bewirkt, daß der Wagenkasten gegenüber dem Drehgestell ausgelenkt bleibt und seine Auslenkbewegung durch die Druckerhöhung lediglich gebremst und schließlich gestoppt wird. Da eine Rückführung in die Mittenführung fehlt, muß der Druck nur auf das zum Kompensieren der Querkraft nötige Maß erhöht werden, sodaß sich schon dadurch ein geringerer Luftverbrauch bei der Kurveneinfahrt gegenüber den herkömmlichen Anordnungen ergibt. Überdies reagiert dadurch die erfindungsgemäße Anordnung wesentlich weicher auf Querauslenkungen des Wagenkastens bei der Kurvendurchfahrt, was eine zusätzliche Komforterhöhung darstellt.

Das Wegmeßsystem kann auf mechanischer Basis beruhen, beispielsweise über ein Hebelsystem die relativ großen Querbewegungen zwischen Wagenkasten und Drehgestell proportional verkleinern und einer kompakten Steuereinheit zuleiten. Diese Steuereinheit kann ebenfalls ein mechanisches System sein, beispielsweise eine Steuerscheibe mit entsprechend der vorgegebenen Funktion geformten Steuerschlitzen oder Steuernocken. Von dieser Steuerscheibe kann eine weitere Hebelanordnung zu den Regelventilen für die Federelemente führen und diese entsprechend der auf der Steuerscheibe realisierten Funktion betätigen.

Ein weiteres Merkmal der Erfindung ist in Anspruch 2 gekennzeichnet. Durch die Wahl der Charakteristik der besagten Feder ist bereits im weiten Rahmen eine Vorgabe des Solldruckes als Funktion der Auslenkung des Wagenkastens gegenüber dem Drehgestell möglich, wobei ein einfacher mechanischpneumatischer Aufbau, der robust und betriebssicher ist, die gewünschte Regelung der Querfederung durchführt.

Die Maßnahme nach Anspruch 3 verhindert den Druckausgleich bei kurzfristigen und geringen Druckunterschieden, sodaß kleine und kurzzeitige Auslenkungen durch Schienenstörung od. dgl. ohne Ausregelung über den Druck von den Federelementen aufgenommen werden können. Überdies werden unerwünschte Schwingungen dadurch gedämpft.

Einen weiteren Vorteil bietet das Merkmal nach Anspruch 4. Das elektrische Wegmeßsystem ist deutlich genauer als mechanische Anordnungen, die bei jeder Gelenkanordnung ein Spiel aufweisen. Eine elektronische Steuereinheit mit einem Programm, welches die oben beschriebene Druckregelung in den Federelementen bewirkt, ist viel leichter und kompakter als eine mechanische Anordnung und ist daher beispielsweise auch für die Nachrüstung bestehender Fahrzeuge bestens geeignet. Die Regelcharakteristik kann durch einfache Änderungen des Programmes bzw. durch Austausch des das Programm beinhaltenden Bauteiles geändert und den jeweiligen Bedürfnissen angepaßt werden. Schließlich sind auch die Reparatur- und Wartungsarbeiten durch den modularen Aufbau der elektronischen Schaltungen deutlich einfacher und unter geringerem Aufwand durchzuführen als bei mechanischen Varianten. Auch die Störungsanfälligkeit ist bei Verwendung moderner Bauteile zumindest ebenso gering wie bei bewährten mechanischen Konstruktionen, meist sogar geringer.

Das Merkmal nach Anspruch 5 bewirkt, daß ab einem vorbestimmten Grenzwert für die Auslenkung der Druck in den Federelementen langsam nachgesteuert wird, d. h. daß der Solldruck eine Funktion der Zeit ist. Dadurch wird auch das Kraftniveau der Querfederung erhöht oder gesenkt. Die Querbewegungen zufolge von auszugleichenden Störungen werden etwa bei der Geradeausfahrt auf ebener Trasse nicht ausgesteuert, werden aber beispielsweise bei der Kurvendurchfahrt von der Querfederung mit der flachen Kennlinie der Sekundärfederstufe, jedoch auf einem entsprechend der Querauslenkung des Wagenkastens gegenüber dem Drehgestell erhöhten Kraftniveau abgefangen. Für diese Störungen ist bei jeder Auslenkung somit eine niedrige Steifigkeit realisiert und damit der Komfort deutlich erhöht. Überdies wird durch das langsame Nachsteuern des Solldruckes erneut Regelzeit gewonnen, sodaß die erfindungsgemäße Anordnung wesentlich weicher auf Querauslenkungen des Wagenkastens reagiert, was eine zusätzliche Komforterhöhung darstellt.

Eine deutlich flachere Kennlinie für die Querfederung kann, außer in an sich bekannter Weise, durch ein entsprechend großes Zusatzvolumen für das Druckfluid, gemäß dem Merkmal nach Anspruch 6 erzielt werden. Dadurch wird lediglich - beispielsweise bei der Kurvenfahrt - die Fliehkraft ausgeglichen, während die kleinen Bewegungen aufgrund der Schienenstörungen mit einer wesentlich flacheren Federkennlinie abgefangen werden als bei herkömmlichen Anordnungen, wobei zusätzlich der Luftverbrauch deutlich geringer ist, da nur diese kleinen Bewegungen durch geringe Veränderungen des Luftdruckes ausgeglichen werden müssen und kein Zusatzvolumen unter hohem Druck aufrecht erhalten werden muß, um trotz Druckerhöhung eine annehmbar flache Kennlinie zu garantieren.

Durch das Merkmal nach Anspruch 7 ist eine fast horizontale Federkennlinie realisierbar, wobei die geringst mögliche Federsteifigkeit und damit das optimale Abfangen der kleinen durch Schienenstörungen hervorgerufenen Bewegungen möglich ist.

Durch das Merkmal nach Anspruch 8 ist es jedoch möglich, den Luftverbrauch weiter zu minimieren bzw. bei Luftmangel eine Notfunktion zu gewährleisten, sodaß der Solldruck nicht vollständig ausgeregelt wird. Durch diese Senkung der Regelverstärkung des Druckreglers wird daher während einer Kurvenfahrt weniger bis fast gar keine Luft verbraucht. Die Zylinder arbeiten für kleinere, schnellere Bewegungen wie eine Luftfeder mit abgeschlossenem Luftvolumen. Damit kann zwar nicht der volle Komfort geboten werden, da zu der flachen Sekundärfeder nun die Steifigkeit der Luftzylinder addiert wird, jedoch liegt der Wagenkasten weiter nicht am Anschlagpuffer zur Begrenzung der seitlichen Auslenkung gegenüber dem Drehgestell an.

Eine vorrichtungsmäßig einfache Konstruktion der Anordnung ergibt sich durch die Maßnahme nach Anspruch 9.

Eine besonders robuste, steuerungstechnisch einfache und sichere Konstruktion ist durch das Merkmal nach Anspruch 10 möglich.

Hiebei bildet das Merkmal nach Anspruch 11 eine bevorzugte Konstruktion.

Alternativ dazu kann die Konstruktion nach Anspruch 12 vorgesehen sein.

Durch das Merkmal nach Anspruch 13 sind die beiden Regelkreise vollständig voneinander getrennt und besser an die jeweils in ihnen auftretenden Bedingungen anzupassen. Auch ist bei Ausfall einer Pumpe die Regelfunktion des anderen Kreises nicht beeinträchtigt, sodaß zumindest einseitig die gewünschte Funktion aufrechterhalten werden kann.

Durch die Maßnahme nach Anspruch 14 ergeben sich bewährte und billige Bauteile, welche in Betrieb und Wartung einfach und sicher sind.

Dies gilt ebenso für die alternativ dazu verwendbare Maßnahme nach Anspruch 15.

Die Maßnahme nach Anspruch 16 hat gegenüber den beiden erstgenannten Ventilarten den Vorteil, daß die Ventile schneller sind und sensibler auf die Steuereinflüsse reagieren.

Bei der hydraulischen Variante der erfindungsgemäßen Anordnung nach Anspruch 17 ist vorteilhafterweise möglich, daß diese mit einer geringen Änderung der Software zusätzlich die Querdämpfung übernehmen kann. Damit wird die einer Dämpferkennlinie entsprechende Kraft der zum Ausgleich beispielsweise der Fliehkraft während einer Kurvenfahrt einzuleitenden Querkraft, addiert und als Sollwert für den Druck im Federelement vorgegeben.

Die Erfindung wird im folgenden anhand schematisch dargestellter Ausführungbeispiele näher erläutert. Dabei zeigt
- Fig. 1: ein Einbauschema einer pneumatischen Variante anhand eines Schnittes durch die Drehgestellmitte, wobei eine mechanische Steuereinrichtung unter Verwendung von Pneumatikzylindern vorgesehen ist,
- Fig. 2: ein Einbauschema einer pneumatischen und
- Fig. 3: ein Einbauschema einer hydraulischen Variante mit elektronischer Steuerung anhand eines Schnittes durch die Drehgestellmitte,
- Fig. 4: zeigt ein Diagramm des Kraftsollwertes (Solldruck) über dem Querweg,
- Fig. 5: ein Querfederdiagramm (Querkraft über Querweg),
- Fig. 6: zeigt schematisch den Regelkreis für die pneumatische Variante und
- Fig. 7: den Regelkreis für die hydraulische Variante.

In Fig. 1 bezeichnet 1 den unteren Teil des Wagenkastenrahmens. Der Wagenkasten liegt auf zumeist zwei, oftmals auch mehreren Drehgestellen auf, und der Drehgestellrahmen ist mit 2 bezeichnet. Unter dem Begriff Drehgestell sind sowohl Triebdrehgestelle als auch Laufdrehgestelle zu verstehen. Um die Querbewegungen des Wagenkastenrahmens 1 gegenüber dem Drehgestellrahmen 2 zu begrenzen, ist beispielsweise in der Mitte des Drehgestelles ein Anschlagzapfen 3 vorgesehen, welcher mit dem Drehgestell fest verbunden ist.

Der Drehgestellrahmen 2 ist mit dem Wagenkasten 1 über zwei horizontal wirkende, pneumatische Elemente 4 verbunden. Bei dem in Fig. 1 dargestellten Ausführungsbeispiel der Erfindung handelt es sich bei den besagten pneumatischen Elementen 4 um Luftfederbälge. Diese Luftfederbälge 4 ergeben die gewünschte flache Federkennlinie für die Querbewegungen aufgrund von Schienenstörungen, sodaß diese Störungen weich abgefedert werden.

Vorteilhafterweise ist ein (nicht dargestellter) progressiver Endanschlag, vorzugsweise ein Gummipuffer, auf beiden Seiten der Federung vorgesehen. Dieser dämpft allzu große seitliche Bewegungen des Wagenkastens 1 gegenüber dem Drehgestell 2, wie sie beispielsweise bei einem Defekt der Luftfederung oder bei zu großen Querbeschleunigungen auftreten könnten. In einem solchen Fall kommt der Endanschlag mit dem mittig gelegenen Anschlagzapfen 3 des Drehgestelles 2 in Kontakt und somit beginnt die progressive Federkennlinie des Anschlages zu wirken. Der Endanschlag ist vorteilhafterweise im Inneren der pneumatischen Elemente 4 angeordnet, wodurch Platz eingespart wird, und er gegenüber äußeren Einflüssen geschützt ist.

Sobald der Wagenkasten 1 gegenüber dem Drehgestell 2 über ein gewisses frei wählbares Maß in Querrichtung ausgelenkt wird, beginnt über das Regelventil 6 die Zufuhr von Druckluft aus der Druckluftquelle 7 in den jeweils belasteten Luftfederbalg 4. Die Ansteuerung der Regelventile 6 erfolgt dabei mittels zumindest je eines Hebels 61, dessen Auslenkung in einer Richtung der Verbindung zur Druckluftquelle 7 und dessen Auslenkung in die Gegenrichtung eine Verbindung des Luftfederbalges 4 zur Außenluft freigibt. In einem bestimmten Bereich dazwischen verschließt das Regelventil 6 beide Verbindungsleitungen. Da bei Kurvenfahrt nur eine einseitige Belastung der Konstruktion stattfindet, wird auch immer nur der entsprechende Luftbalg geregelt. Durch die Druckerhöhung im jeweiligen Luftbalg 4 wird die Fliehbeschleunigung ausgeglichen, sodaß auch bei Kurvenfahrt kleinere Störungen im flachen Kennlinienbereich der Luftfederung aufgefangen werden.

In der Fig. 1 ist nun ein besonders einfaches und robustes System zur Druckniveauregelung dargestellt. Hierbei ist zwischen dem besagten Hebel 61 ein Pneumatikzylinder 8 eingesetzt. Anderseits wären aber auch Konstruktionen denkbar, bei welchen der Hebel zur Betätigung des Regelventiles selbst als Pneumatikzylinder ausgebildet ist. Je nach konstruktiven Anforderungen sind aber auch anders ausgelegte Hebelanordnungen, jedoch immer unter Einbeziehung eines Pneumatikzylinders, möglich. Dabei geht vom Regelventil 6 ein Hebel 61 aus, welcher rechtwinkelig mit dem besagten Pneumatikzylinder 8 verbunden ist. Je nach dem zur Verfügung stehenden Raumangebot oder anderer konstruktiver Erfordernisse können aber auch andere Hebelverbindungen vorgesehen sein, oder kann sogar der Pneumatikzylinder 8 direkt, d. h. ohne Zwischenschaltung eines weiteren Hebels, beispielsweise 61, das Regelventil 6 betätigen.

Während der Pneumatikzylinder 8 mit einem Ende mit dem Regelventil 6 oder einem dieses betätigenden Hebel 61 verbunden ist, ist das andere Ende dieses Zylinders 8 am Drehgestellrahmen 2, vorzugsweise an dessen Anschlagzapfen 3, befestigt. Der Einfachheit halber wird die Funktion nur bei Ausfederung auf eine Seite beschrieben. Beide Seiten wirken jedoch analog. Bei einer Auslenkung des Drehgestellrahmens 2 und des damit verbundenen Anschlagzapfens 3 nach links in Richtung des Pfeiles s wird das linke Federelement 4 zusammengedrückt. Dadurch wird der rechte Pneumatikzylinder ebenfalls in Richtung des Pfeiles s bewegt, und durch diese Auslenkung wird das rechte Regelventil 6 zur Druckluftzufuhr in das linke Federelement 4 geöffnet. Der Kolben 81 des Pneumatikzylinders 8 ist entgegen der Wirkung einer Feder 82 verschiebbar, und das aktive Volumen 83 des Zylinders 8 steht mit dem besagten linken Federelement 4 pneumatisch in Verbindung. Daher kann sich zwischen dem Luftdruck im Federelement 4 und der Wirkung der Feder 82 ein Gleichgewicht einstellen, wodurch der Kolben 81 unter Vergrößerung des Volumens 83 gegen die Wirkung der Feder 82 verschoben wird. Durch diese Verschiebung des Kolbens 81 wird auch das entsprechende Regelventil 6 wieder geschlossen. Bei aufeinander abgestimmter Auslegung von Kolbenfläche zu Federkonstante des Pneumatikzylinders 8 kann erreicht werden, daß sich das besagte Gleichgewicht genau dann einstellt, wenn der Luftdruck im Federelement 4 genau die die Auslenkung verursachende Beschleunigung neutralisiert.

Mit der beschriebenen erfindungsgemäßen Anordnung zur Druckniveauregelung kann in einfacher und funktionssicherer Weise das Federkennliniendiagramm gemäß der Fig. 5 realisiert werden.

Nach dem Ende der die Auslenkung bewirkenden Beschleunigung wird der Wagenkasten 1 durch die Wirkung des Luftdruckes im linken Luftfederbalg 4 wieder zur Mitte des Drehgestellrahmens 2 hin gedrückt. Der Pneumatikzylinder 8 bewegt sich wieder in seine Ausgangsposition zurück. Da aber sein Kolben 81 noch in der verschobenen Position verbleibt, weil der Luftdruck im Federbalg 4 sowie im aktiven Volumen 83 des Zylinders 8 noch auf höherem Niveau ist, wird das rechte Regelventil 6 in eine Stellung gebracht, in der die Luft aus dem linken, bisher belasteten Federbalg 4 entweichen kann. Sobald dies geschieht, wird auch der Kolben 81 unter Verkleinerung des Volumens 83 durch die Feder 82 in seine Ausgangsposition gebracht. Dadurch wird schließlich das Regelventil 6 wieder geschlossen. Der Wagenkasten 1 befindet sich wieder mittig über dem Drehgestellrahmen 2, der Luftdruck in den Luftfederbälgern 4 ist auf beiden Seiten gleich und beide Regelventile 6 sind geschlossen. Die Federkennlinie ist nunmehr wieder auf das anfängliche Niveau abgesenkt.

Um Schwingungen in der Querfederung zu dämpfen, ist gemäß einem weiteren Merkmal der Erfindung in der Verbindungsleitung 41 zwischen Federelement 4 und Pneumatikkolben 8 eine Drossel 9 eingebaut. Diese Drossel 9 gestattet ein Ausgleichen des Luftdruckes bei länger anhaltendem Druckunterschied, verhindert aber den Druckausgleich bei kurzfristigen und geringeren Druckunterschieden, sodaß kleine und kurzzeitige Auslenkungen, wie sie durch die auszugleichenden Schienenstörungen od. dgl. verursacht werden, ohne Ausregelung über den Luftdruck von den Luftfederelementen aufgenommen werden können.

In der in Fig. 2 dargestellten pneumatischen Variante der Querfederung werden als Federelemente zwei doppelt wirkende Pneumatikzylinder 4, 4' verwendet. Sie wirken zwischen Wagenkasten 1 und Drehgestell 2 in Querrichtung. Weiters ist zwischen Wagenkasten und Drehgestell ein vorzugsweise elektrisches Wegmeßsystem 8' angeordnet. Die Zylinderbodenseite des einen Zylinders ist jeweils mit der Zylinderstangenseite des anderen Zylinders über eine Pneumatikleitung verbunden. Die Belüftung der Zylinder erfolgt von der Druckluftquelle 7 über elektrisch betätigte Wegeventile 6, 6', die von einer vorzugsweise elektronischen Steuerereinheit 12 angesteuert sind.

Lediglich die Vorgabe des Zylindersolldruckes erfolgt in der Steuerung 12, wobei zur konstanten Ausregelung des Druckes ein eigener Regelkreis in der Druckregeleinheit 13 realisiert ist. Das zugehörige Schema der Regelung der pneumatischen Variante ist in Fig. 6 dargestellt. Der Zylinderdruck wird mittels Drucksensoren 9 gemessen und in ein elektrisches Signal umgewandelt, das in der Druckregeleinheit 13 getrennt von der Steuereinheit 12 verarbeitet wird. Fig. 4 zeigt das zu steuernde Kraftniveau in Abhängigkeit vom Querweg. In dem mit I bezeichneten Bereich wird das Sollkraftniveau und damit der Solldruck der Zylinder konstant gehalten. Steigt der Querweg an und man verläßt den Bereich I, so wird der Drucksollwert mit einer definierten Geschwindigkeit erhöht. Beim Verlassen des Bereiches in Richtung Mitte wird der Drucksollwert mit einer definierten Geschwindigkeit gesenkt. Der Bereich, in dem sich der Sollwert nicht ändert, wird so groß gewählt, daß die Dynamik des Drehgestelles zum Wagenkasten, jedoch nicht die Verschiebung zufolge der Fliehkräfte, keine Änderung des Sollwertes zur Folge hat. Da der Zylinderdruck in diesem Bereich konstant ist, wird eine konstante Kraft eingeleitet. Man erreicht die geforderte flache Kennlinie bei höherem Kraftniveau. Fig. 5 zeigt ein Querfederdiagramm, in dem mit A die Kennlinie der Sekundärfedern, mit B die Kennlinie der Sekundärfedern plus einem Anschlagpuffer, mit B' die Kennlinie wie B, jedoch mit maximaler vom aktiven Querfedersystem eingeleiteter Zusatzquerkraft, und mit C der Bereich, in dem die Kennlinie B zufolge der Steuerung je nach statischer Querlast parallel verschoben wird, bezeichnet ist.

Die in Fig. 3 gezeigte hydraulische Variante löst die der Erfindung zugrundeliegende Aufgabe so, daß eine Versorgungseinheit 10, mit für jeden Zylinder je eine Ölpumpe 11, 11', zwei zwischen Wagenkasten 1 und Drehgestell 2 horizontal eingebaute Hydraulikzylinder 3, 3' mit Drucköl versorgt. Vorzugsweise werden einfach wirkende Plungerzylinder verwendet. In der Rückleitung in den Tank ist je ein Proportional-Druckbegrenzungsventil 5, 5' geschaltet, die den Solldruck in den Zylindern ausregeln. Die elektrischen Signale für die Proportional-Druckbegrenzungsventile 5, 5' werden von der vorzugsweise elektronischen Steuerung berechnet. Als Eingangssignal wird wie bei der pneumatischen Lösung der Querweg genommen. Der Solldruck der Zylinder wird nach derselben Logik wie bei der pneumatischen Variante beschrieben, berechnet.

Die Ausregelung des Solldruckes der Zylinder erfolgt bereits hydraulisch in den Ventilen, sodaß sich der in Fig. 7 schematisch dargestellte Regelkreis für die hydraulische Variante ergibt. Daher ist es nicht notwendig, den Zylidnerdruck zu messen und in die Steuerung zurückzuführen. Mit dieser vorteilhaften Regelanordnung kann in einfacher Weise die verlangte Anhebung des Kraftniveaus der Sekundärfeder durchgeführt werden. Bei Integration des Wegmeßsystems 8, 81 in die Hydraulikzylinder 5, 5' reduziert sich die Anzahl der Bauteile auf ein Minimum: eine Druckölversorgungseinheit, zwei Hydraulikzylinder mit aufgesetzen Ventilen und integriertem Wegmeßsystem und eine Elektronikeinheit.

Die beschriebene Querfederung ist mittels der erfindungsgemäßen Anordnung zur Druckniveauregulierung derart ausgelegt, daß für kleine Auslenkungen eine weiche Federkennlinie vorgesehen ist, welche mittels der aktiven Regelung auf ein der freien Fliehbeschleunigung entsprechendes Kraftniveau gehoben werden kann. Die Regelung ist dabei so ausgelegt, daß sie erst größere Auslenkungen nachregelt, und kleine Bewegungen auf der flachen Federkernlinie arbeiten läßt. Damit ergibt sich eine gewisse Toleranzbreite um einen definierten Sollwert als Arbeitsbereich, wobei der Sollwert des Kraftniveaus mit dem Querweg ansteigt.

## Patentansprüche

1. Anordnung zur Regelung einer Querfederung zwischen Drehgestell und Wagenkasten eines Schienenfahrzeuges, umfassend in Querrichtung wirkende, auf Fluiddruck basierende Federelemente, die über Regelventile zur Einstellung des Druckes ihres Betriebsmediums mit einer Druckluftquelle verbunden sind, gekennzeichnet durch ein an sich bekanntes Wegmeßsystem (8, 8 ) für die Ermittlung der Auslenkung in Querrichtung zwischen Drehgestell (2) und Wagenkasten (1) und eine mit dem Wegmeßsystem (8, 8 ) und den Regelventilen (5, 5 , 6, 6 ) verbundene an sich bekannte Steuereinheit (12), mit derzumindest das dem komprimierten Federelement (4, 4 , 15, 15 ) zugehörige Regelventil (5, 5 , 6, 6 ) bis zum Erreichen des Druckes im Federelement (4, 4 , 15, 15 ) entsprechend einer vorgegebenen Funktion des Druckes in Abhängigkeit ausschließlich der Auslenkung betätigbar ist.

2. Anordnung nach Anspruch 1, dadurch gekennzeichnet, daß als Kombination aus Wegmeßsystem und Steuereinheit zwischen einem das jeweilige Regelventil (5, 5', 6, 6 ) betätigenden Element (61) ein Pneumatikzylinder (8) eingesetzt bzw. das Element (61) selbst als Pneumatikzylinder ausgeführt ist, welcher am Drehgestellrahmen (2), vorzugsweise an dessen Anschlagzapfen (3), befestigt ist und dessen Kolben (81) gegen die Wirkung einer Feder (82) verschiebbar ist, wobei das aktive Volumen (83) des Zylinders (8) mit dem über das zugehörige Regelventil (6) angesteuerten Federelement (4) über eine Leitung (41) pneumatisch in Verbindung steht, sodaß ein Gleichgewicht zwischen dem Luftdruck im Federelement (4) und der Kraft der Feder (82) bei einer Position des Kolbens (81) einstellbar ist, bei welcher das Regelventil wieder in Schließstellung ist.

3. Anordnung nach Anspruch 2, dadurch gekennzeichnet, daß in der Verbindungsleitung (41) zwischen Federelement (4) und Pneumatikkolben (8) eine Drossel (9) eingebaut ist.

4. Anordnung nach Anspruch 1, dadurch gekennzeichnet, daß eine elektronische Steuereinheit (12) vorgesehen ist, in der ein Programm abgelegt ist, das entsprechend einer vorgegebenen Funktion für jeden vom vorzugsweise elektrischen Wegmeßsystem (8 ) ermittelten Wert der Auslenkung des Wagenkastens (1) gegenüber dem Drehgestell (2) ein Steuersignal an zumindest das dem komprimierten Federelement (4, 4 , 15, 15 ) zugehörige Regelventil (5, 5 , 6, 6 ) bewirkt.

5. Anordnung nach Anspruch 2 oder 3, dadurch gekennzeichnet, daß Steuereinfluß der Steuereinheit (12) ab einem vorbestimmten Grenzwert für die Auslenkung direkt proportional dem ermittelten Wert ist und der Solldruck ab dem Grenzwert steiler mit der Auslenkung ansteigt, als unterhalb desselben, wo die Steuereinheit (12) keine die Stellung der Regelventile (5, 5 , 6, 6 ) beeinflussende Steuerwirkung erzeugt.

6. Anordnung nach Anspruch 2, 4 oder 5, dadurch gekennzeichnet, daß die von den ermittelten Druckwerten abhängigen Steuereinflüsse einer vorgegebenen Funktion der Differenz zwischen dem Sollwert und dem ermittelten Wert entsprechen, sodaß der Druck zumindest im komprimierten Federelement (4, 4 , 15, 15 ) konstant ausgeregelt ist.

7. Anordnung nach Anspruch 6, dadurch gekennzeichnet daß die Regelverstärkung gleich 1 ist, sodaß der Solldruck vollständig ausgeregelt wird.

8. Anordnung nach Anspruch 6, dadurch gekennzeichnet, daß die Regelverstärkung kleiner als 1 ist, sodaß der Solldruck nicht vollständig ausgeregelt wird.

9. Anordnung nach einem der Ansprüche 1 bis 8, dadurch gekennzeichnet, daß die Federelemente Pneumatikzylinder (4, 4 ) und Drucksensoren (14, 14 ) zur Ermittlung des Drucks des Mediums in den Federelementen (4, 4 ) vorgesehen und mit der Druckregeleinheit (13) verbunden sind, in der vorzugsweise ein Programm zum Vergleich der ermittelten Druckwerte mit den entsprechend der vorgegebenen Funktion definierten Sollwerten enthalten ist, und die im Fall einer Differenz Steuersignale an zumindest das dem komprimierten Federelement (4, 4 ) zugehörige Regelventil (5, 5 , 6, 6 ) schickt.

10. Anordnung nach Anspruch 9, dadurch gekennzeichnet, daß die Ventile elektrisch betätigte Wegeventile (6, 6 ) sind.

11. Anordnung nach Anspruch 9 oder 10, dadurch gekennzeichnet, daß doppelt wirkende Pneumatikzylinder vorgesehen sind und die Zylinderbodenseite jedes Zylinders mit der Zylinderstangenseite des jeweils anderen Zylinders verbunden ist.

12. Anordnung nach einem der Ansprüche 1 bis 8, dadurch gekennzeichnet, daß die Federelemente Hydraulikzylinder (15, 15 ) sind.

13. Anordnung nach Anspruch 12, dadurch gekennzeichnet,daß die Hydraulikzylinder (15, 15 ) über separate Ölpumpen (11, 11 ) mit einem Tank (10) für die Hydraulikflüssigkeit verbunden sind.

14. Anordnung nach Anspruch 12, dadurch gekennzeichnet, daß die Ventile (5, 5 ) steuerbare Proportional-Druckbegrenzungsventile sind.

15. Anordnung nach Anspruch 12, dadurch gekennzeichnet, daß die Ventile (5, 5 ) steuerbare Servoventile sind.

16. Anordnung nach Anspruch 12, dadurch gekennzeichnet, daß die Ventile (5, 5 ) steuerbare Druckreduzierventile sind.

17. Anordnung nach einem der Ansprüche 12 bis 16, dadurch gekennzeichnet, daß die elektronische Steuereinheit (12) ein Programm zur Ableitung eines Wertes für die Geschwindigkeit der Auslenkung enthält, das für jeden Wert der Geschwindigkeit ein einer vorbestimmten Dämpferkennlinie entsprechendes Steuersignal an zumindest das, dem kompromierten Federelement (15, 15 ) zugehörige Regelventil (5, 5 ) abgibt.

## Claims

1. Arrangement for the purpose of controlling a transverse resilience between the truck and waggon of a rail vehicle, comprising spring elements which are effective in a transverse direction and are based on fluid pressure and which for the purpose of adjusting the pressure of their operating medium are connected to a compressed air source by way of control valves, characterised by a path measuring system (8, 8'), which is known per se, for ascertaining the deflection in the transverse direction between the truck (2) and the waggon (1) and by a control unit (12) which is known per se and is connected to the path measuring system (8, 8') and to the control valves (5, 5', 6, 6') and with which at least the control valve (5, 5', 6, 6') associated with the compressed spring element (4, 4', 15, 15') can be actuated exclusively in dependence upon the deflection until the pressure in the spring element (4, 4', 15, 15') is achieved which corresponds to a predetermined function of the pressure.

2. Arrangement according to claim 1, characterised in that as a combination of the path measuring system and the control unit a pneumatic cylinder (8) is fitted between an element (61) which actuates the respective control valve (5, 5', 6, 6') or the element (61) itself is designed as a pneumatic cylinder, which is secured to the truck frame (2), preferably to its limiting spigot (3) and whose piston (81) can be displaced against the action of a spring (82), wherein the active volume (83) of the cylinder (8) is pneumatically connected by way of a line (41) to the spring element (4) which is controlled by way of the associated control valve (6), so that an equilibrium between the air pressure in the spring element (4) and the force of the spring (82) can be adjusted when the piston is in one position, wherein the control valve is again in the closed position.

3. Arrangement according to claim 2, characterised in that a throttle (9) is provided in the connecting line (41) between the spring element (4) and the pneumatic piston (8).

4. Arrangement according to claim 1, characterised in that an electronic control unit (12) is provided, in which a programme is stored, which, corresponding to a predetermined function for each value, ascertained preferably by the electric path measuring system (8'), of the deflection of the waggon (1) with respect to the truck (2), transmits a control signal to at least the control valve (5, 5', 6, 6') associated with the compressed spring element (4, 4', 15, 15').

5. Arrangement according to claim 2 or 3, characterised in that the control influence of the control unit (12), as from a predetermined limit value for the deflection, is directly proportional to the ascertained value and the desired pressure, as from the limit value, increases more sharply with the deflection than below the same limit value where the control unit (12) does not produce a control action which influences the position of the control valves (5, 5', 6, 6').

6. Arrangement according to claim 2, 4 or 5, characterised in that control influences which are dependent upon the ascertained pressure values correspond to a predetermined function of the difference between the desired value and the ascertained value, so that the pressure is controlled in a constant manner at least in the compressed spring element (4, 4', 15, 15').

7. Arrangement according to claim 6, characterised in that the control amplification is equal to 1 so that the desired pressure is completely controlled.

8. Arrangement according to claim 6, characterised in that the control amplification is less than 1 so that the desired pressure is not completely controlled.

9. Arrangement according to any one of the claims 1 to 8, characterised in that the spring elements, pneumatic cylinders (4, 4') and pressure sensors (14, 14') are provided for the purpose of ascertaining the pressure of the medium in the spring elements (4, 4'), and are connected to the pressure control unit (13), in which preferably a programme is contained for the purpose of comparing the ascertained pressure values to the desired values, defined according to the predetermined function, and which transmits, in the case of a difference, control signals to at least the control valve (5, 5', 6, 6') associated with the compressed spring element (4, 4').

10. Arrangement according to claim 9, characterised in that the valves are electrically actuated directional control valves (6, 6').

11. Arrangement according to claim 9 or 10, characterised in that dual acting pneumatic cylinders are provided and the cylinder base side of each cylinder is connected to the cylinder rod side of the respective other cylinder.

12. Arrangement according to any one of the claims 1 to 8, characterised in that the spring elements are hydraulic cylinders (15, 15').

13. Arrangement according to claim 12, characterised in that the hydraulic cylinders (15, 15') are connected by way of separate oil pumps (11, 11') to a tank (10) for the hydraulic fluid.

14. Arrangement according to claim 12, characterised in that the valves (5, 5') are controllable proportional pressure limiting valves.

15. Arrangement according to claim 12, characterised in that the valves (5, 5') are controllable servo valves.

16. Arrangement according to claim 12, characterised in that the valves (5, 5') are controllable pressure reducing valves.

17. Arrangement according to claims 12 to 16, characterised in that the electronic control unit (12) contains a programme for the purpose of deriving a value for the rate of the deflection which programme, for each value of the rate, transmits a control signal, corresponding to a predetermined damper characteristic curve, at least to the control valve (5, 5') associated with the compressed spring element (15, 15').

## Revendications

1. Dispositif pour régler une suspension transversale entre un boggie et une caisse de voiture d'un véhicule sur rails, et comprenant des éléments de ressorts qui agissent dans la direction transversale et sont basés sur la pression d'un fluide et qui sont reliés par l'intermédiaire de soupapes de régulation pour régler la pression de leur fluide d'actionnement, à une source d'air comprimé, caractérisé par un système de mesure de distance (8,8') connu en soi pour déterminer la déviation dans la direction transversale entre le boggie (2) et la caisse de voiture (1) et une soupape de régulation (5,5',6,6') qui est reliée au système de mesure de distance (8,8') et aux soupapes de régulation (5,5',6,6'), et à l'aide de laquelle au moins la soupape de régulation (5,5',6,6') associée à l'élément de ressort comprimé (4,4',15,15') peut être actionnée pour atteindre la pression dans l'élément de ressort (4,4',15,15') conformément à une fonction prédéterminée de la pression en fonction exclusivement de la déviation.

2. Dispositif selon la revendication 1, caractérisé en ce qu'un vérin pneumatique (8) est raccordé, sous la forme d'une combinaison d'un système de mesure de distance et d'une unité de commande, à un élément (61) actionnant la soupape respective de régulation (5,5',6,6') ou que l'élément (61) lui-même est agencé sous la forme d'un vérin pneumatique, qui est fixé sur le cadre (2) du boggie, de préférence au niveau de sa butée (3) et dont le piston (81) peut être déplacé à l'encontre de l'action d'un ressort (82), le volume actif (83) du vérin (8) étant relié pneumatiquement par l'intermédiaire d'une canalisation (40) à l'élément de ressort (4) commandé par l'intermédiaire de la soupape de régulation associée (6), de sorte qu'un équilibre est réglable entre la pression d'air dans l'élément de ressort (4) et la pression du ressort (82) pour une position du piston (81), dans laquelle la soupape de régulation est à nouveau dans la position fermée.

3. Dispositif selon la revendication 2, caractérisé en ce qu'un étranglement (9) est monté dans la canalisation de liaison (41) entre l'élément de ressort (4) et le piston pneumatique (8).

4. Dispositif selon la revendication 1, caractérisé en ce qu'il est prévu une unité de commande électronique (12), dans laquelle est introduit un programme qui, conformément à une fonction fixée par avance pour la valeur, détectée par un système de mesure de distance de préférence électrique (8'), de la déviation de la caisse de voiture (1) par rapport au boggie (2), envoie un signal de commande à au moins la soupape de régulation (5,5',6,6') associée à l'élément de ressort comprimé (4,4',15,15').

5. Dispositif selon la revendication 2 ou 3, caractérisé en ce qu'une influence de commande de l'unité de commande (12) à partir d'une valeur limite prédéterminée pour la déviation est directement proportionnelle à la valeur détectée et que la pression de consigne augmente plus fortement en fonction de la déviation à partir de la valeur limite qu'au-dessous de cette valeur limite, pour laquelle l'unité de commande (12) ne produit aucune action de commande influençant la position des soupapes de régulation (5,5',6,6').

6. Dispositif selon la revendication 2, 4 ou 5, caractérisé en ce que les influences de commande, qui dépendent des valeurs de pression détectées, correspondent à une fonction prédéterminée de la différence entre la valeur de consigne à la valeur détectée, de sorte que la pression dans l'élément de ressort comprimé (4,4' et 15,15') est réglée à une valeur constante.

7. Dispositif selon la revendication 6, caractérisé en ce que l'amplification de régulation est égale à 1 de sorte que la pression de consigne est complètement réglée.

8. Dispositif selon la revendication 6, caractérisé en ce que l'amplification de régulation est inférieure à 1 de sorte que la pression de consigne n'est pas complètement réglée.

9. Dispositif selon l'une des revendications 1 à 8, caractérisé en ce que les éléments de ressort sont des vérins pneumatiques (4,4') et que des capteurs de pression (14,14') sont prévus pour détecter la pression du fluide dans les éléments de ressort (4,4') et sont reliés à l'unité de régulation de pression (13), qui contient de préférence un programme pour comparer les valeurs de pression détectées aux valeurs de consigne définies conformément à la fonction prédéterminée, et qui, dans le cas d'une différence, envoie des signaux de commande au moins à la soupape de régulation (5,5',6,6') associée à l'élément de ressort comprimé (4,4).

10. Dispositif selon la revendication 9, caractérisé en ce que les soupapes sont des soupapes simples (6,6') à commande électrique.

11. Dispositif selon la revendication 9 ou 10, caractérisé en ce que des vérins pneumatiques à double effet sont prévus et que le côté du fond de chaque cylindre est relié au côté de la tige de l'autre cylindre respectif.

12. Dispositif selon l'une des revendications 1 à 8, caractérisé en ce que les éléments de ressorts sont des vérins hydrauliques (15,15').

13. Dispositif selon la revendication 12, caractérisé en ce que les vérins hydrauliques (15,15') sont reliés par l'intermédiaire de pompes à huile séparées (11,11') à un réservoir (10) pour le liquide hydraulique.

14. Dispositif selon la revendication 12, caractérisé en ce que les soupapes (5,5') sont des soupapes commandables de limitation de pression à action proportionnelle.

15. Dispositif selon la revendication 12, caractérisé en ce que les soupapes (5,5') sont des servosoupapes commandables.

16. Dispositif selon la revendication 12, caractérisé en ce que les soupapes (5,5') sont des soupapes de détente commandables.

17. Dispositif selon l'une des revendications 12 à 16, caractérisé en ce que l'unité de commande électronique (12) contient un programme pour obtenir une valeur pour la vitesse de déviation, qui pour chaque valeur de la vitesse, délivre un signal de commande qui correspond à une courbe caractéristique prédéterminée d'amortissement, à au moins la soupape de régulation (5,5') associée à l'élément de ressort comprimé (15,15').
